# EUROPÄISCHE PATENTSCHRIFT

(11) **EP 2 025 574 B1**
(45) Veröffentlichungstag und Bekanntmachung des Hinweises auf die Patenterteilung: **03.10.2012**
(21) Anmeldenummer: 08105002.3
(22) Anmeldetag: 08.08.2008
(51) Int. Cl.: B61L 27/00, B61L 25/02

(54) **Verfahren und Vorrichtung zum Überwachen eines Betriebs eines Fahrzeugs, insbesondere Schienenfahrzeugs**
Method and device for monitoring the operation of a vehicle, in particular a rail vehicle
Procédé et dispositif de surveillance d'un fonctionnement d'un véhicule, en particulier d'un véhicule sur rail

(30) Priorität: 16.08.2007 DE 102007038734
(43) Veröffentlichungstag der Anmeldung: 18.02.2009
(73) Patentinhaber: Siemens Aktiengesellschaft, 80333 München (DE)
(72) Erfinder: Beyer, Ralf, 91052 Erlangen (DE)

(56) Entgegenhaltungen:
- US-A1- 2003 055 666
- US-A1- 2003 222 981
- BURGWINKEL P; RENSMANN F: "FERNUEBERWACHUNG UND FUHRPARKMANAGEMENT VON EUROPAWEIT EINGESETZTEN SCHIENENFAHRZEUGEN//LOCOMOTIVE SURVEILLANCE AND MAINTENANCE MANAGEMENT VIA INTERNET AND SATELLITE" ZEVRAIL - GLASERS ANNALEN, GEORG SIEMENS VERLAG, BERLIN, DE, Bd. 127, Nr. 3/04, 1. März 2003 (2003-03-01), Seiten 132-138, XP001145129 ISSN: 1618-8330
- HECHT M; RIECKENBERG T: "UEBERWACHUNG VON EISENBAHNGUETERWAGEN MITTELS TELEMATIK//MONITORING OF RAILWAY FREIGHT WAGONS BY MEANS OF TELEMATICS" ZEVRAIL - GLASERS ANNALEN, GEORG SIEMENS VERLAG, BERLIN, DE, Bd. 126, Nr. 8, 1. Januar 2002 (2002-01-01), Seiten 312-322, XP001145099 ISSN: 1618-8330

## Beschreibung

Die Erfindung bezieht sich auf ein Verfahren und eine Vorrichtung zum Überwachen eines Betriebs eines Fahrzeugs, bei dem von Betriebskomponenten des Fahrzeugs erzeugte Fehlermeldungen in Kombination zu einer zugehörigen Ortsinformation in einer Datenbank gespeichert werden, wobei auf einer Anzeigeeinrichtung ein geographisches Gebiet angezeigt wird und die Anzeigeeinrichtung auf geographische Karteninformationen zugreift.

Ein solches Verfahren und eine solche Vorrichtung sind beispielsweise aus dem Fachartikel: "BURGWINKEL P; RENSMANN F: "Fernüberwachung und Fuhrparkmanagement von europaweit eingesetzten Schienenfahrzeugen//Locomotive surveillance and maintenance management via internet and satellite" ZEVrail - Glasers Annalen, Georg Siemens Verlag, Berlin, de, Bd. 127, Nr: 3/04, 1. März 2003 (2003-03-01), Seiten 132-138, xp001145129, ISSN: 1618-8330, bekannt.

Von solchen Betriebskomponenten oder Steuerungen eines Fahrzeugs erzeugte Fehlermeldungen werden typischer Weise auf eine Landseite übertragen und dort in der Datenbank gespeichert. Unter Zugriff auf diese Datenbank können Auswertungen der Fehlermeldungen vorgenommen werden.

Dabei ist für das technische Anwendungsgebiet der Diagnose bei Schienenfahrzeuge als Maßnahme bekannt, zu Fehlermeldungen auch die zugehörigen Positionen, die beispielsweise als GPS-Positionen vorliegen kann, abzuspeichern. Dies wird jedoch noch nicht als zufriedenstellend angesehen, da der daraus gewinnbare Informationsgehalt auf eine reine Koordinatenangabe zu den Fehlermeldungen beschränkt ist.

Ausgehend hiervon liegt der Erfindung der Aufgabe zu Grunde, zur Verbesserung einer Diagnose von Fehlern, insbesondere bei Schienenfahrzeugen, ein Verfahren und eine Vorrichtung anzugeben, die umfangreichere Auswertungen von Fehlermeldungen gestatten.

Diese Aufgabe wird hinsichtlich des Verfahrens der eingangs genannten Art gelöst durch ein Verfahren mit dem Merkmalen des Anspruchs 1.

Dieses Verfahren gestattet es, gegebenenfalls Zusammenhänge zwischen auftretenden Fehlermeldungen und Eigenschaften eines geographischen Gebietes, in dem die Fehlermeldung auftritt, zu erkennen. Bei dem Verfahren wird davon Gebrauch gemacht, einen bestimmten, interessierenden Teil des dargestellten geographischen Gebietes hinsichtlich seiner Ortskoordinaten als Auswahlkriterium für aus der Datenbank auszulesenden Fehlermeldungen zu benutzen. Es wird somit ermöglicht, für spezielle geographische Gebiete, wie ein Stadtgebiet oder ein ländlicher Bereich zugehörige, auftretende Fehlermeldungen aus der Datenbank abzurufen und auszuwerten.

Wenn beispielsweise nach einer vorteilhaften Ausführungsform die geographischen Karteninformationen einen Streckenverlauf des Fahrzeugs umfassen, kann eine Auswertung dahingehend erfolgen, ob eine bestimmte Fehlermeldung besonders häufig beispielsweise innerhalb einer Kurve auftritt.

Bevorzugt differenzieren die geographischen Karteninformationen städtische und ländliche Gebiete. Dies gestattet es, nach Zusammenhängen zwischen Fehlermeldungen und Gebietsarten Auswertungen vorzunehmen.

Zur räumlichen/geographischen Auswahl der Fehlermeldungen kann die Anzeigevorrichtung eine Zoomfunktion aufweisen. Mit Hilfe der Zoomfunktion kann in einfacher Weise ein interessierendes geographisches Teilgebiet aus dem insgesamt dargestellten Gebiet ausgewählt werden. Diese Zoomfunktion kann beispielsweise per Mausklick ausgeübt werden.

Außerdem ist es möglich, die Auswahlfunktion so zu gestalten, dass mit Hilfe eines Zeigermittels ein Kreis- oder Rechteckausschnitt aus dem dargestellten geographischen Gebiet als interessierender Teil dieses Gebietes ausgewählt wird.

Die Anzeigeeinrichtung dient zusätzlich auch zur örtlichen Darstellung der Fehlermeldungen aus dem ausgewählten Teilgebiet. In diesem Fall wirken die Anzeigeeinrichtung und die Datenbank in der Weise zusammen, dass aus der Datenbank die dem ausgewählten Teilgebiet zugeordneten Fehlermeldungen ausgelesen und auf der Anzeigeeinrichtung zusätzlich zu den geographischen Karteninformationen beispielsweise durch Punkte angezeigt werden.

Die oben genannte Aufgabe wird hinsichtlich der Vorrichtung gelöst durch eine Vorrichtung nach Anspruch 5. Bevorzugte Ausführungsformen der Vorrichtung finden sich in den Ansprüchen 6 bis 8 und sind bereits anhand vorhergehend erläuterter vorteilhafter Ausführungsformen des Verfahrens erläutert worden.

Ausführungsbeispiele der Erfindung werden nachfolgend unter Bezugnahme auf die Zeichnungen noch näher erläutert. Es zeigen:
- Figur 1: eine schematische Blockdiagrammdarstellung einer Vorrichtung zum Überwachen eines Betriebs eines Fahrzeugs,
- Figur 2: eine schematische Darstellung zur graphischen Anzeige von Fehlermeldungen, bezogen auf ein räumliches Gebiet und
- Figur 3: einen durch Aufspannen eines Auswahlrechtecks näher dargestellten Ausschnitt eines räumlichen Gebiets.

Zentrale Einheit einer Vorrichtung zur Überwachung eines Betriebs eines im - vorliegenden Ausführungsbeispiel - Schienenfahrzeugs F1 ist eine landseitige Datenbank D. Diese Datenbank D steht z.B. über Funk in Verbindung mit einer Mehrzahl Überwachungseinrichtungen U1, ..., U6, die jeweils zu überwachenden Komponenten eines Schienenfahrzeugs, wie beispielsweise Bremsen usw., zugeordnet sind und im Falle des Auftretens eines Fehlers eine zugehörige Fehlermeldung erzeugen, die über ein Funkmodul F ausgestrahlt wird.

Das Schienenfahrzeug weist außerdem eine GPS-Position serfassungs einrichtung G auf. Dies gestattet es, von den Überwachungseinrichtungen U1, ..., U6, eingehende Fehlermeldungen in Kombination mit einem aktuellen Positionssignal zu speichern. Weitere Fahrzeuge F2, ..., Fn, sind ähnlich ausgestattet. Die Datenband D asteht z.B. über das Internet in Verbindung mit einem Speicher für Karteninformationen KS.

Zur Wiedergabe eines geographischen Gebietes auf der Landseite dient eine Anzeigeeinrichtung A. Die mit einer Zoomfunktion ausgestattete Anzeigeeinrichtung A verfügt außerdem über ein hier nicht näher dargestelltes Auswahlmittel, mit dem beispielsweise kreisförmige oder rechteckförmige Teilgebiete aus einem aktuell dargestellten geographischen Gebiet auswählbar sind. Einem solchen Teilgebiet ist dann ein Ortskoordinatengebiet zugeordnet. Dieses Ortskoordinatengebiet wird von der Anzeigeeinrichtung A aus an die Datenbank D übermittelt und dient als Auswahlkriterium für das Auslesen von Fehlermeldungen aus dieser Datenbank. Die räumlichen/geographischen Auswahlmittel der Anzeigeeinrichtung A werden somit dazu benutzt, in dieses Gebiet fallende Fehlermeldungen in einfacher Weise aus der Datenbank auszulesen, so dass deren weitere Auswertung mit Hilfe geeigneter Auswertesoftware erfolgen kann.

Es ist möglich, beispielsweise mit Hilfe eines Zeigertools Fehlermeldungen ortsbezogen graphisch auswählen zu können und anschließend eine Darstellung eines Selektionsergebnisses zur weiteren Auswertung z.B. in tabellarischer Form vorzunehmen. Diese Darstellung erfolgt dann ggf. auf einer weiteren Anzeigeeinrichtung, die zu einem Rechnersystem gehört, welches zum Auswerten der Fehlermeldungen dient und mit der Datenbank D verbunden ist.

Bei der hier vorgestellten Lösung müssen nicht unmittelbar Orte hinterlegt werden. Etwaige Häufungen von Fehlermeldungen sind durch eine graphische Konvertierung (Darstellung auf einer Landkarte) erkennbar und selektierbar. Die auf der graphischen Darstellung selektierten Meldungen können anschließend in einem Auswerteprogramm weiter bearbeitet werden.

Zusätzlich können die Anzeigeeinrichtung A und die Datenbank D noch in der Weise zusammenwirken, dass die Fehlermeldungen, die in das ausgewählte geographische Gebiet fallen, gemeinsam mit ihren Ortskoordinaten zu der Anzeigeeinrichtung A übertragen werden. Dies gestattet es, die Fehlermeldungen in dem ausgewählten geographischen Gebiet in Kombination mit den kartographischen Informationen der Darstellung anzuzeigen.

Figur 2 zeigt ein Beispiel für eine graphische Darstellung der Anzeigeeinrichtung A. Mit dem Bezugszeichen 2 ist ein Gleis bezeichnet, auf dem ein Schienenfahrzeug fährt. In Figur 2 von rechts nach links gesehen tritt zunächst auf freier Strecke eine Fehlermeldung 3 auf, weitere drei Fehlermeldungen 3 treten innerhalb eines Ortes 1 auf, der durch seine Umrisse kenntlich gemacht sind. Außerhalb des Ortes tritt eine weitere Fehlermeldung 3 innerhalb einer Kurve der Gleisstrecke 2 auf.

Figur 3 zeigt eine Auswahl aus einer aktuellen graphischen Darstellung der Anzeigeeinrichtung A durch Aufspannen eines Auswahlrechtecks. Hier sind die Fehlermeldungen 3 als Fehler 31, 32, ..., 35 durchnummeriert, wobei die Fehler 32, 33, 34 in das Auswahlgebiet fallen. Allgemein kann die Auswahl durch verschiedene Auswahlfiguren durchgeführt werden, und zwar neben dem Aufspannen eines Auswahlrechtrecks durch einen Auswahlkreis oder eines freiwählbaren Lassobereichs innerhalb eines dargestellten räumlichen Gebietes.

## Patentansprüche

1. Verfahren zum Überwachen eines Betriebs eines Fahrzeugs, bei dem von Betriebskomponenten des Fahrzeugs erzeugte Fehlermeldungen (3) in Kombination zu einer zugehörigen Ortsinformation in einer Datenbank gespeichert werden, wobei auf einer Anzeigeeinrichtung (A) ein geographisches Gebiet angezeigt wird und
die Anzeigeeinrichtung (A) auf geographische Karteninformationen (KS) zugreift,
**dadurch gekennzeichnet, dass**
mit Hilfe der Anzeigeeinrichtung (A) ein Teilgebiet des dargestellten Gebietes ausgewählt wird,
aus der Datenbank dem ausgewählten Teilgebiet des Gebietes zugeordnete Fehlermeldungen (3) ausgelesen werden und die Orte der Fehlermeldungen (3) aus dem ausgewählten Teilgebiet des Gebietes auf der Anzeigeeinrichtung in Kombination mit dem Teilgeliet des Gebietes dargestellt werden.

2. Verfahren nach Anspruch 1,
**dadurch gekennzeichnet, dass**
die geographischen Karteninformationen einen Streckenverlauf (2) des Fahrzeugs umfassen.

3. Verfahren nach einem der Ansprüche 1 oder 2,
**dadurch gekennzeichnet, dass**
die geographischen Karteninformationen städtische (1) und ländliche Gebiete differenzieren.

4. Verfahren nach einem der Ansprüche 1 bis 3,
**dadurch gekennzeichnet, dass**
die Anzeigeeinrichtung (A) eine Zoomfunktion umfasst.

5. Vorrichtung zum Überwachen_eines_Betriebs_eines Fahrzeugs, mit
einer Datenbank (D) zum Speichern von Fehlermeldungen, die von Betriebskomponenten des Fahrzeugs erzeugt werden in Kombination zu einer zugehörigen Ortsinformation, wobei eine Anzeigeeinrichtung (A) zur Darstellung eines geographischen Gebietes vorgesehen ist und die Anzeigeeinrichtung (A) mit einem Speicher (KS) für geographische Karteninformationen verbunden ist,
**dadurch gekennzeichnet, dass**
die Anzeigeeinrichtung (A) derart mit der Datenbank zusammenwirkt, dass ein mit Hilfe eines Auswamittels der Anzeigeeinrichtung ausgewähltel Teil gebiet des Gebietes der Datenbank (D) übermittelbar und dem Teil gebiet des Gebietes zugeordnete Fehlermeldungen aus der Datenbank (D) auslesbar sind und
die Anzeigeeinrichtung (A) derart unsgebilde ist, dass in das ausgewählte Teil gebiet des Gebietes und die Orte der Fehlermeldungen (3) kombiniert anzeigt.

6. Vorrichtung nach Anspruch 5,
**dadurch gekennzeichnet, dass**
der Speicher (KS) für geographische Karteninformationen einen vorbestimmten Streckenverlauf des Fahrzeugs umfasst.

7. Vorrichtung nach einem der Ansprüche 5 oder 6,
**dadurch gekennzeichnet, dass**
der Speicher (KS) für geographische Karteninformationen städtische und ländliche Gebiete differenziert.

8. Vorrichtung nach einem der Ansprüche 5 bis 7,
**dadurch gekennzeichnet, dass**
die Anzeigeeinrichtung (A) eine Zoomfunktion umfasst.

## Claims

1. Method for monitoring the operation of a vehicle, in which fault messages (3) which are generated by operational components of the vehicle are stored in combination with an associated location information item in a database, wherein a geographic region is displayed on a display device (A), and the display device (A) accesses geographic map information (KS), **characterized in that** the display device (A) is used to select a part of the displayed region, fault messages (3) which are assigned to the selected part of the region are read out of the database, and the fault messages (3) from the selected part of the region are displayed on the display device in combination with the part of the region.

2. Method according to Claim 1,
**characterized in that**
the geographic map information comprises a route profile (2) of the vehicle.

3. Method according to one of Claims 1 and 2,
**characterized in that**
the geographic map information differentiates urban regions (1) and rural regions.

4. Method according to one of Claims 1 to 3,
**characterized in that**
the display device (A) comprises a zoom function.

5. Device for monitoring an operation of a vehicle, having a database (D) for storing fault messages which are generated by operational components of the vehicle, in combination with an associated location information item, wherein a display device (A) is provided for displaying a geographic region, and the display device (A) is connected to a memory (KS) for geographic mapping information,
**characterized in that**
the display information (A) interacts with the database in such a way that a part of the region which is selected using a selection means of the display device can be transmitted to the database (D), and fault messages which are assigned to the part of the region can be read out of the database (D), and the display device (A) is designed in such a way that it displays the selected part of the region and the locations of the fault messages (3) in a combined fashion.

6. Device according to Claim 5,
**characterized in that**
the memory (KS) for geographic map information comprises a predetermined route profile of the vehicle.

7. Device according to one of Claims 5 and 6,
**characterized in that**
the memory (KS) for geographic map information differentiates urban regions and rural regions.

8. Device according to one of Claims 5 to 7,
**characterized in that**
the display device (A) comprises a zoom function.

## Revendications

1. Procédé de contrôle du fonctionnement d'un véhicule, dans lequel on mémorise dans une base de données des messages ( 3 ) d'erreur produits par des éléments de fonctionnement du véhicule en combinaison avec une information de lieu associée, dans lequel on affiche sur un dispositif ( A ) d'affichage un domaine géographique et le dispositif ( A ) d'affichage accède à des informations ( KS ) de carte géographique,
**caractérisé en ce que**
à l'aide du dispositif ( A ) d'affichage, on sélectionne un sous-domaine du domaine représenté, on lit dans la base de données des messages ( 3 ) d'erreur associés au sous-domaine sélectionné et on représente les lieux des messages ( 3 ) d'erreur du sous-domaine sélectionné sur le dispositif d'affichage en combinaison avec le sous-domaine.

2. Procédé suivant la revendication 1,
**caractérisé en ce que**
les informations de carte géographique comprennent un trajet ( 2 ) du véhicule.

3. Procédé suivant l'une des revendications 1 ou 2,
**caractérisé en ce que**
les informations de carte géographique font la différence entre des domaines urbains ( 1 ) et ruraux.

4. Procédé suivant l'une des revendications 1 à 3,
**caractérisé en ce que**
le dispositif ( A ) d'affichage comprend une fonction de zoom.

5. Dispositif de contrôle du fonctionnement d'un véhicule comprenant
une base ( D ) de données pour la mémorisation de messages d'erreur qui sont produits par des éléments de fonctionnement du véhicule en combinaison avec une information de lieu associée, le dispositif ( A ) d'affichage étant prévu pour la représentation d'un domaine géographique et le dispositif ( A ) d'affichage étant relié à une mémoire ( KS ) d'informations de carte géographique,
**caractérisé en ce que**
le dispositif ( A ) d'affichage coopère avec la base de données de manière à pouvoir transmettre à la base ( D ) de données un sous-domaine sélectionné à l'aide d'un moyen de sélection du dispositif d'affichage et à pouvoir lire dans la base ( D ) de données des messages d'erreur associée au sous-domaine et
le dispositif ( A ) d'affichage est constitué de manière à afficher de manière combinée le sous-domaine sélectionné et les lieux des messages ( 3 ) d'erreur.

6. Dispositif suivant la revendication 5,
**caractérisé en ce que**
la mémoire ( KS ) d'informations de carte géographique comprend un trajet déterminé à l'avance du véhicule.

7. Dispositif suivant l'une des revendications 5 ou 6,
**caractérisé en ce que**
la mémoire ( KS ) d'informations de carte géographique fait la différence entre des domaines urbains et ruraux.

8. Dispositif suivant l'une des revendications 5 à 7,
**caractérisé en ce que**
le dispositif ( A ) d'affichage comprend une fonction de zoom.
